# EUROPÄISCHE PATENTSCHRIFT

(11) **EP 0 281 648 B1**
(45) Veröffentlichungstag und Bekanntmachung des Hinweises auf die Patenterteilung: **29.09.1993**
(21) Anmeldenummer: 87103412.0
(22) Anmeldetag: 10.03.1987
(51) Int. Cl.: B27M 3/00, B30B 7/00

(54) **Rahmenpresse**
Frame press
Presse à cadre

(43) Veröffentlichungstag der Anmeldung: 14.09.1988
(73) Patentinhaber: Firma Schafberger + Sprödhuber, D-93055 Regensburg (DE)
(72) Erfinder: Schafberger, Richard, D-8400 Regensburg (DE)
(74) Vertreter: Wasmeier, Alfons, Dipl.-Ing.

(56) Entgegenhaltungen:
- EP-A- 0 137 146
- CH-A- 435 682
- DE-A- 3 246 893
- DE-A- 3 607 616
- FR-A- 2 459 129

## Beschreibung

Die Erfindung bezieht sich auf eine Rahmenpresse nach dem Oberbegriff des Anspruches 1. Eine derartige Rahmenpresse ist aus der EP-A-0 137 146 bekannt.

Bei herkömmlichen Rahmenpressen werden die vier Werkstückteile bzw. Rahmenteile, die zu einem Rechteckrahmen zusammengepreßt werden, von Hand in die Presse eingelegt, nachdem die Druckelemente einzeln und von Hand mit Hilfe von Skalen oder dergl. in ihre Preßstellung eingestellt worden sind. Um diesen zeitaufwendigen und mühsamen Vorgang zu vereinfachen, sind Rahmenpressen bekannt (DE-PS 29 24 257), bei denen die einzelnen Rahmenteile mittels kraftgetriebener Preßecken und fester Anlagen zu einem Rahmen zusammengepreßt werden. Derartige Pressen besitzen einen feststehenden Längsdruckbalken bzw. -träger und einen beweglichen Längsdruckbalken bzw. -träger mit Längs- und Quergegenhaltungen für die beiden rechtwinkelig zueinander und in der Presse angeordneten Rahmenteile. Diese Rahmenteile werden durch drei mit dem festen bzw. beweglichen Druckbalken verbundene Preßecken verpreßt. Die Preßecken werden mit Hilfe von Verstellmotoren zugestellt Das Einstellen der Preßecken auf die im rechten Winkel zueinander angeordneten Rahmenteile wird durch Abfühlelemente an der dem festen Druckbalken zugeordneten Preßecke und an der dem beweglichen Druckbalken zugeordneten unteren Preßecke erreicht. Hierzu ist es erforderlich, neben, d.h. außerhalb der Rahmenpresse jeweils eine parallel zum festen Druckbalken sowie am unteren Ende der Presse angeordnete Aufnahme vorzusehen, in die den Rahmenteilen entsprechende Meß-Werkstücke vor dem Verpressen eingesetzt werden. Solange die Abführelemente das Vorhandensein des Rahmenteiles feststellen, wird die jeweilige Preßecke nach oben verfahren und erst angehalten, wenn das Abfühlelement über das Rahmenteil hinaus gefahren ist. Das Einlegen von Rahmenteilen in Form von Meß-Werkstücken in lediglich zu Einstellungszwecken benötigte Aufnahmen und das anschließende Herausnehmen der Meß-Werkstücke sowie das gesonderte Einlegen der zu verpressenden Rahmenteile in die Rahmenpresse ist zeitaufwendig und umständlich und beeinträchtigt die Leistung der Rahmenpresse wie auch die einfache Bedienung.

Dieser Nachteil wird bei Rahmenpressen ausgeschaltet, wie sie Gegenstand der DE-OS 33 37 164.4 sind. Bei diesen Rahmenpressen ist dem feststehenden Träger mit Preßeck eine ein vertikales Rahmenteil aufnehmende, einen vertikalen Druckbalken bildende Anschlagschiene zugeordnet, die relativ und parallel zum Träger verschiebbar ausgebildet ist; das Preßeck weist eine Abfühlvorrichtung auf, die die Oberkante des Rahmenteiles abtastet und die sowohl die Zustellung des Preßecks als der Anschlagschiene in die Preßposition signalisiert; das untere Preßeck des beweglichen Trägers ist zum Einlegen des unteren horizontalen Rahmenteiles in die Presse aus ihrer Arbeitsposition bewegbar angeordnet. Bei dieser bekannten Rahmenpresse wird das linke obere Preßeck auf einem feststehenden Träger angeordnet und eine bewegliche Anschlagschiene zur Aufnahme des vertikalen Werkstückteiles am Basisträger und an der Kopfschiene verfahrbar befestigt. Der Aufwand einer derartigen Rahmenpresse ist für manche Anwender jedoch zu groß.

Aufgabe der Erfindung ist, eine in ihrer Konzeption vereinfachte Rahmenpresse zu schaffen, bei der ein Freiraum für eine Abtastung im Bereich des linken oberen Preßecks beibehalten wird, und bei der ein direktes Einlegen der Rahmenteile in die Rahmenpresse und ein unmittelbares Verpressen dieser Rahmenteile erzielt werden kann.

Dies wird gemäß der Erfindung mit den Merkmalen des Anspruches 1 erreicht.

Der feststehende Träger nimmt hierbei ein Preßeck auf, das in horizontaler Richtung verfahrbar ist, z.B. Über ein Zahnstangengetriebe mit Druckmittelantrieb, einem direkt wirkenden Druckmittelantrieb oder dergl. Des weiteren ist bei dieser Variante sowohl dem feststehenden vertikalen Träger als dem unteren horizontaler Träger jeweils ein Spannband zugeordnet, an dem der betreffende Rahmenteil beim Einlegen und während des Verpressens anliegt.

Bei einer Variante der Erfindung nach Anspruch 2 entfällt das obere Preßeck. Da der feste Anschlag des vertikalen Trägers das vertikale Rahmenteil aufnimmt, ist ein vertikales Spannband oder dergl. nicht erforderlich. Auch entfällt bei dieser Variante das linke obere Preßeck, da der Druckkolben mit Druckplatte auf dem beweglichen Balken angeordnet ist, und der bewegliche Balken direkt an die Eckverbindung zwichen vertikalen und horizontalem Rahmenteil herangefahren wird und der Druckzylinder an der Preßstelle nach unten ausgefahren wird. Der Druckzylinder ist hierbei fest mit dem beweglichen Balken verbunden.

Während somit im Falle einer Ausführungsform nach Anspruch 1 ein zweiter beweglicher Träger bei Beibehaltung eines nach oben offenen linken Preßecks weggelassen und das obere Preßeck horizontal verschiebbar ausgeführt ist, ist nach der Ausführungsform nach Anspruch 2 der linke Träger als fester Anschlag ausgebildet und das linke obere Preßeck an einem horizontal verfahrbaren Träger angeordnet.

Weitere Ausgestaltungen der Erfindung sind Gegenstand der Unteransprüche.

Mit einer Presse nach vorliegender Erfindung wird eine außerordentlich einfache und effektive Möglichkeit für eine Rahmenpresse geschaffen, bei der mit einem Minimum an Aufwand die Rahmenteile, die direkt in die Rahmenpresse eingelegt werden, unmittelbar ohne weiteres Handling verpreßt werden können. Durch die Verwendung von Spannbändern entfallen Auflagebalken für die einzelnen Werkstücke, die zu dem Holzrahmen verpreßt werden. Bei der ersten Variante nach der Erfindung ist ein vertikaler, beweglicher Träger für das verfahrbare Preßeck dadurch vermieden worden, daß das Preßeck an dem feststehenden vertikalen Träger horizontal beweglich befestigt ist. Da dieses linke obere Preßeck offen ist, kann des Preßeck das Einlegen des vertikalen Rahmenteiles nicht` behindern und den Fühler, der das eingelegte Rahmenteil feststellt bzw. abtastet, nicht verdecken. Die Steuerung des Preßecks ist dabei so ausgelegt, daß nach erfolgtem Preßvorgang das Preßeck in eine von der Arbeitsposition aus gesehene obere und rechte Bereitschaftsposition verfahren wird, damit, für den neuen Preßvorgang ein neues vertikales Rahmenteil eingelegt werden kann, während gleichzeitig das rechte untere Preßeck bzw. der in vertikaler Richtung nach oben wirkende Druckzylinder mit Druckplatte nach oben verfahren wird, damit der erforderliche Freiraum für das Einlegen des unteren horizontalen Rahmenteiles geschaffen wird. Anstelle einer horizontalen bzw. vertikalen Bewegung der Druckzylinder im Preßeck kann der betreffende Druckzylinder auch verschwenkbar ausgebildet sein, um den Freiraum für das Einlegen des betreffenden Rahmenteiles zu erzielen. Eine derartige Schwenkanordnung ist im Vergleich zu einer Hin- und Herbewegung des jeweiligen Druckzylinders als äquivalent anzusehen und liegt im Rahmen des Könnens des Durchschnittsfachmanns. Zum Einlegen der Holz-Rahmenteile in die Rahmenpresse vor Durchführung des Preßvorganges werden nur die Halteglieder im unteren Bereich des linken vertikalen Rahmenteiles und im linken Bereich des horizontalen Rahmenteiles an den Holz-Rahmenteilen festgelegt bzw. gespannt, während das jeweilige Rahmenteile am entgegengesetzten Ende frei ist. Das Spannen bzw. Festlegen des jeweiligen Rahmenteiles an diesem zu Beginn frei liegenden Abschnitt erfolgt erst vor Durchführung des eigentlichen Preßvorganges.

Nachstehend wird die Erfindung in Verbindung mit der Zeichnung anhand von Ausführungsbeispielen erläutert. Es zeigt:
- Fig. 1: in schematischer Darstellung eine Rahmenpresse nach der Erfindung in Vorderansicht,
- Fig. 2: eine Detailansicht des linken oberen Preßecks, und
- Fig. 3: eine abgeänderte Ausführungsform der Erfindung.

In Fig. 1 ist die Rahmenpresse schematisch in einer Gesamtansicht dargestellt. Mit einem stationären Basisträger 1 sind Seitenständer 2, 3 starr befestigt, die über eine Kopfschiene 4 zu einem Rechteckgestell verbunden sind. Mit 5 ist der bewegliche Träger für die rechten Preßecken 6 und 7 bezeichnet, mit 8 der feststehende Träger, der das linke Preßeck 9 aufnimmt. Das Preßeck 9 ist mit dem feststehenden Träger 8 über eine schienenförmige Halterung 10 verbunden, auf der das Preßeck 9 horizontal in der dargestellten Pfeilrichtung beweglich angeordnet ist. Am Preßeck 9 ist der in vertikaler Richtung abeitende Druckzylinder 11 mit Druckplatte 12 befestigt, hier kann auch eine Doppelzylinderanordnung vorgesehen sein. Die zu einem rechteckförmigen Rahmen zu verpressenden Rahmenteile 13, 14, 15, 16 werden zum Verpressen in die Rahmenpresse eingelegt. Das Rahmenteil 16 liegt dabei gegn ein vertikales Spannband 17 an, das am feststehenden Träger 8 befestigt ist. Das untere Ende 18 des Spannbandes 17 ist dabei starr mit dem feststehenden Träger 8 verbunden, während das entgegengesetzte Ende 19 so stark gespannt gehalten ist, daß das Spannband 17 im Betrieb nicht federt. Entsprechend ist ein horizontales Spannband 20 zur Aufnahme des unteren horizontalen Rahmenteiles 15 vorgesehen. Das Spannband 20 ist am einen Ende 21 mit dem horizontalen Basisträger 1 starr befestigt, während das entgegengesetzte Ende 22 des Spannbandes 20 stark gespannt gehalten wird, ebenfalls, um ein Federn zu verhindern. Die Rahmenteile 15 und 16 werden beim Anlegen an die Spannbänder 20 und 17 durch hydraulische Halteglieder 23, 24 festgelegt, um die Rahmenteile vor dem Verpressen zu positionieren. Zum Einlegen des vertikalen Rahmenteiles 16 wird das Preßeck 9 nach rechts und oben in eine Bereitschaftsposition verfahren, nach Einlegen der übrigen Rahmenteile wird zur Einleitung des Preßvorganges das Preßeck 9 auf die linke obere Ecke des Holzrahmens 13 -16 verfahren und die Druckplatte 12 zur Einleitung des Verpressens zusammen mit dem Druckzylinder 11 ausgefahren. Im Preßeck 9 bzw. am feststehenden Träger 8 ist ein optischer Fühler 25 vorgesehen, der das Rahmenteil 16 abtastet und der die Steuerung der Zustellung des Preßecks 9 bewirkt. Auf dem feststehenden Träger 8 ist ferner eine feste Anschlagplatte 26 vorgesehen, gegen die sich beim Verpressen das Stahlband 17 und der Holzrahmen legt, wobei diese Anschlagplatte als Widerlager für den Preßvorgang ausgebildet ist.

Wesentlich für die Funktion der Erfindung ist, daß das Preßeck 9 im Bereich der Verlängerung des Rahmenteiles 16 offen ist, so daß das Preßeck das Einlegen dieses Rahmenteiles in die Rahmenpresse vor Beginn des Preßvorganges nicht behindert.

Das Preßeck 6 ist in der für Rahmenpreßautomaten üblichen Weise ausgebildet. Das rechte untere Preßeck 7 ist so gesteuert, daß der nach oben wirkende Druckzylinder automatisch nach oben gefahren wird, wenn das Preßeck 9 bzw. der Druckzylinder 11 seitlich bewegt wird, damit der für das Einlegen des Rahmenteiles 15 erforderliche Freiraum geschaffen wird. Die Stahlbänder 17 und 20 weisen vorzugsweise im Abstand voneinander angeordnete Führungsanschläge 27 auf, die ein einwandfreies Positionieren der Rahmenteile 16 und 17 erleichtern. Ferner ist entsprechend der Anschlagplatte 26, die dem Spannband 17 zugeordnet ist, auch eine entsprechende Anschlagplatte 28 oder dergl. dem horizontalen Spannband 20 zugeordnet.

Bei der Ausführungsform nach Fig. 3 ist der feststehende Träger in Form eines vertikalen festen Anschlages ausgebildet, der eine winkelförmige Leiste 30 aufweist, damit das Rahmenteil 16 sicher aufgenommen und positioniert werden kann. Hierbei ist ein vertikales Spannband (analog dem Spannband 17) nicht erforderlich. Bei dieser Ausführungsform ist der bewegliche Balken 31 an einem mit dem festen Anschlag 29 starr verbundenen Träger 32 horizontal verschiebbar gelagert. Der bewegliche Träger 31 nimmt einen Druckzylinder 33, der in vertikaler Richtung wirkt, auf, und dieser Druckzylinder ist gemeinsam mit dem beweglichen Träger verschiebbar, so daß Träger und Druckzylinder auf die Preßstelle eingestellt werden. Bei dieser Variante wird somit der Druckzylinder mit dem Balken verfahren, während bei der Variante nach Fig. 1 das Preßeck 9 gegenüber dem feststehenden Träger verschiebbar ausgebildet ist.

## Patentansprüche

1. Rahmenpresse für Fenster-, Tür- oder dergl. -rahmen aus vertikalen und horizontalen Rahmenteilen (14, 16, 13, 15), mit zwei vertikalen, zueinander parallelen Trägern (5, 8), deren einer (8) feststehend angeordnet und deren anderer (5) beweglich angeordnet und motorisch angetrieben ist, einem oberen linken Druckzylinder (11) zur Beaufschlagung des oberen horizontalen Rahmenteiles (13) von oben, einem am beweglichen Träger (5) angeordneten unteren Preßeck (7) und einem höhenverschiebbaren oberen, rechten Doppelpreßeck (6), einer Abfühlvorrichtung (25) zum Abtasten des oberen horizontalen und des linken vertikalen Rahmenteiles (13, 16), und an den Preßecken bzw. am Rahmen befestigten Haltegliedern (23, 24) zur Fixierung der Rahmenteile (15, 16),
**dadurch gekennzeichnet,** daß
a) der im linken oberen Preßeck (9) angeordnete vertikale Druckzylinder (11) mit Druckplatte (12) in horizontaler Richtung auf den festen Träger (8) zu und von diesem weg im Freiraum oberhalb des Rahmenteiles (16) verschiebbar bzw. verschwenkbar angeordnet ist, und
b) am vertikalen festen Träger (8) ein vertikales Spannband (14), an dem der vertikale Rahmenteil (16) zur Anlage kommt, und an einem unteren, horizontalen, festen Träger (1) ein horizontales Spannband (20), an dem der horizontale Rahmenteil (15) zur Anlage kommt, vorgesehen sind.

2. Rahmenpresse für Fenster-, Tür- oder dergl. -rahmen aus vertikalen und horizontalen Rahmenteilen (14, 16, 13, 15), mit zwei vertikalen, zueinander parallelen Trägern (5, 8), deren einer (8) feststehend angeordnet und deren anderer (5) beweglich angeordnet und motorisch angetrieben ist, einem oberen linken Druckzylinder (33) zur Beaufschlagung des oberen horizontalen Rahmenteiles (13) von oben, einem am beweglichen Träger (5) angeordneten unteren Preßeck (7) und einem höhenverschiebbaren oberen, rechten Doppelpreßeck (6), einer Abfühlvorrichtung (25) zum Abtasten des oberen horizontalen und des linken vertikalen Rahmenteiles (13, 16), und an den preßecken bzw. am Rahmen befestigten Haltegliedern (23, 24) zur Fixierung der Rahmenteile (15, 16),
dadurch gekennzeichnet, daß
a) der linke feststehende Träger (8) als fester Anschlag (29) mit Anschlagleiste (30) zum Einlegen und Anlegen des linken vertikalen Rahmenteiles (16) ausgebildet ist,
b) ein weiterer, vertikal angeordneter beweglicher Träger (31) vorgesehen ist, der an einem mit dem festen Anschlag (29) starr verbundenen Querträger (32) horizontal verschiebbar gelagert ist,
c) der bewegliche Träger (31) den fest montierten Druckzylinder (33) mit Druckplatte aufweist, der nach unten gegen das obere Rahmenteil (13) beweglich ist und durch horizontal wirkende, an dem festen Anschlag (29) über Querträger abgestützte Druckzylinder (34, 35) in horizontaler Richtung verfahrbar und festlegbar ist, und
d) am unteren horizontalen festen Träger (1) ein horizontales Spannband (20) vorgesehen ist, an dem der horizontale Rahmenteil (15) zur Anlage kommt.

3. Rahmenpresse nach Anspruch 1 oder 2, dadurch gekennzeichnet, daß zum Einlegen der Rahmenteile (15, 16) der vertikale Rahmenteil (16) nur im unteren Bereich und der horizontale Rahmenteil (15) nur im linken Bereich durch die hydraulischen Halteglieder (24, 23) festgelegt ist.

4. Rahmenpresse nach Anspruch 1 oder 3, dadurch gekennzeichnet, daß das Preßeck (9) automatisch nach oben gefahren wird, wenn der vertikale Druckzylinder (11) seitlich verschoben wird.

5. Rahmenpresse nach Anspruch 1 - 4, dadurch gekennzeichnet, daß die Spannbänder (17, 20) Metallbänder sind, die am einen Ende starr befestigt und am entgegengesetzten Ende soweit vorgespannt sind, daß das Spannband nicht federt.

6. Rahmepressenach Anspruch 1 und 5, dadurch gekennzeichnet, daS die Spannbänder (17, 20) Führungsanschläge (26, 28) zur Aufnahme und Positionierung des jeweiligen Rahmenteiles (15, 16) aufweisen.

## Claims

1. Frame press for window, door or similar frames comprising vertical and horizontal frame parts (14, 16, 13, 15) with two vertical supports (5, 8) which are parallel to one another and whereof one (8) is fixed and whereof the other (5) is movable and driven in motor manner, an upper, left-band pressure cylinder (11) for acting from above on the upper, horizontal frame part (13), a lower press corner (7) located on the movable support (5) and a vertically displaceable, upper, right-hand double press corner (6), a sensing device (25) for sensing the upper, horizontal and the left-hand, vertical frame part (13, 16) and holding members (23, 24) fixed to the press corners or to the frame for fixing the frame parts (15, 16), characterized in that
a) the vertical pressure cylinder (11) located in the left-hand, upper press corner (9) is arranged so as to be displaced or pivoted together with the pressure plate (12) in the horizontal direction on the fixed support (8) towards and away from the latter in the free space above the frame part (16) and
b) on the vertical, fixed support (8) is provided a vertical tension band (14), on which engages the vertical frame part (16) and on a lower, horizontal, fixed support (1) there is a horizontal tension band (20), on which engages the horizontal frame part (15).

2. Frame press for window, door or similar frames comprising vertical and horizontal frame parts (14, 16, 13, 15) with two vertical supports (5, 8) which are parallel to one another and whereof one (8) is fixed and whereof the other (5) is movable and driven in motor manner, an upper, left-hand pressure cylinder (33) for acting from above on the upper, horizontal frame part (13), a lower press corner (7) located on the movable support (5) and a vertically displaceable, upper, right-hand double press corner (6), a sensing device (25) for sensing the upper, horizontal and the left-hand, vertical frame part (13, 16) and holding members (23, 24) fixed to the press corners or to the frame for fixing the frame parts (15, 16), characterized in that
a) the left-hand, fixed support (8) is constructed as a fixed stop member (29) with a stop bar (30) for inserting and engaging the left-hand, vertical frame part (16),
b) a further, vertically arranged, movable support (31) is provided, which is horizontally displaceably mounted on a cross-member (32) rigidly connected to the fixed stop member (29),
c) the movable support (31) has the fixed mounted pressure cylinder (33) with pressure plate, which is movable downwards against the upper frame part (13) and is movable and fixable in the horizontal direction by horizontally acting pressure cylinders (34, 35) supported by means of cross-members on the fixed stop member (29) and
d) on the lower, horizontal, fixed support (1) is provided a horizontal tension band (20) on which engages the horizontal frame part (15).

3. Frame press according to claim 1 or 2, characterized in that for inserting the frame parts (15, 16) the vertical frame part (16) is only fixed in the lower area and the horizontal frame part (15) only in the left-hand area by the hydraulic holding members (24, 23).

4. Frame press according to claim 1 or 3, characterized in that the press corner (9) is automatically moved upwards if the vertical pressure cylinder (11) is laterally displaced.

5. Frame press according to claims 1 to 4, characterized in that the tension bands (17, 20) are metal bands, which are rigidly fixed at one end and at the opposite end are pretensioned to such an extent that the tension band does not spring.

6. Frame press according to claims 1 and 5, characterized in that the tension bends (17, 20) have guide stops (26, 28) for receiving and positioning the particular frame parts (15, 16).

## Revendications

1. Presse à cadre pour châssis de fenêtre, de porte ou châssis analogue formé de parties de châssis verticales et horizontales (14, 16, 13, 15), avec deux supports verticaux (5, 8) parallèles l'un à l'autre dont l'un (8) est disposé fixement et dont l'autre (5) est mobile et est entraîné par un moteur, un vérin supérieur gauche (11) pour l'action sur la partie de châssis supérieure horizontale (13) à partir du haut, un coin de compression inférieur (7) disposé sur le support mobile (5) et un coin de compression double supérieur droit (6) déplaçable en hauteur, un dispositif de détection (25) pour l'exploration des parties de châssis supérieure horizontale et gauche verticale (13, 16), et des organes de maintien (23, 24) fixés aux coins de compression ou au cadre pour la fixation des parties de châssis (15, 16),
caractérisée en ce que
a) le vérin vertical (11) avec la plaque de pression (12) disposé dans le coin de compression gauche supérieur (9) est disposé de manière à pouvoir être déplacé en direction horizontale vers le support fixe (8) et à pouvoir être éloigné de celui-ci ou à pouvoir pivoter dans l'espace libre au-dessus de la partie de châssis (16), et
b) on prévoit au support vertical fixe (8) une bande de tension verticale (17) sur laquelle prend appui la partie de châssis verticale (16) et, à un support inférieur, horizontal, fixe (1), une bande de tension horizontale (20) sur laquelle prend appui la partie de châssis horizontale (15).

2. Presse à cadre pour châssis de fenêtre, de porte ou de châssis analogue formé de parties de châssis verticales et horizontales (14, 16, 13, 15), avec deux supports verticaux (5, 8) parallèles l'un à l'autre dont l'un (8) est disposé fixement et dont l'autre (5) est mobile et est entraîné par un moteur, un vérin supérieur gauche (33) pour l'action sur la partie de châssis supérieure horizontale (13) à partir du haut, un coin de compression inférieur (7) disposé sur le support mobile (5) et un coin de compression double supérieur droit (6) déplaçable en hauteur, un dispositif de détection (25) pour l'exploration des parties de châssis supérieure horizontale et gauche verticale (13, 16), et des organes de maintien (23, 24) fixés aux coins de compression ou au cadre pour la fixation des parties de châssis (15, 16),
caractérisée en ce que
a) le support gauche fixe (8) est agencé sous forme de butée fixe (29) avec une bande de butée (30) pour la mise en place de la partie de châssis gauche verticale (16) et pour l'appui de celle-ci,
b) on prévoit un autre support vertical mobile (31) qui est monté de manière à pouvoir coulisser horizontalement sur un support transversal (32) assemblé rigidement à la butée fixe (29),
c) le support mobile (31) comporte le vérin (33) avec plaque de pression monté fixement qui est déplaçable vers le bas contre la partie de châssis supérieure (13) et qui est déplaçable en direction horizontale et peut être fixé au moyen de vérins (34, 35) à action horizontale, supportés par l'intermédiaire de supports transversaux sur la butée fixe (29) et
d) on prévoit au support horizontal, inférieur, fixe (1) une bande de tension horizontale (20) sur laquelle prend appui la partie de châssis horizontale (15).

3. Presse à cadre selon la revendication 1 ou 2 caractérisée en ce que pour la mise en place des parties de châssis (15, 16) la partie de châssis verticale (16) n'est fixée que dans la région inférieure et la partie de châssis horizontale (15) que dans la région gauche par des organes de maintien en place hydrauliques (24, 23).

4. Presse à cadre selon la revendication 1 ou 3 caractérisée en ce que le coin de compression (9) est déplacé automatiquement vers le haut lorsque le vérin vertical (11) est déplacé latéralement.

5. Presse à cadre selon la revendication 1 à 4 caractérisée en ce que les bandes de tension (17, 20) sont des bandes métalliques qui sont fixée rigidement à l'une des extrémités et à l'autre extrémité sont soumises à une tension préalable suffisante pour que la bande de tension ne fasse pas ressort.

6. Presse à cadre selon les revendications 1 et 5 caractérisée en ce que les bandes de tension (17, 20) comportent des butées de guidage (26, 28) pour la réception et le positionnement de la partie de châssis correspondante (15, 16).
